# EUROPÄISCHE PATENTSCHRIFT

(11) **EP 1 632 272 B1**
(45) Veröffentlichungstag und Bekanntmachung des Hinweises auf die Patenterteilung: **19.09.2007**
(21) Anmeldenummer: 05105692.7
(22) Anmeldetag: 24.06.2005
(51) Int. Cl.: A62C 3/02, A62C 5/02

(54) **Tunnel mit einer Druckluftschaum-Feuerlöschanlage**
Tunnel with a pressurised air foam fire extinguishing system
Tunnel avec un système d'extinction d'incendies à mousse à air comprimé

(30) Priorität: 28.06.2004 DE 202004010339 U
(43) Veröffentlichungstag der Anmeldung: 08.03.2006
(73) Patentinhaber: Schmitz GmbH Feuerwehr- und Umwelttechnik, 57234 Wilnsdorf (DE)
(72) Erfinder: Rudzok, Dipl.-Ing. Michael, 06118 Halle (Saale) (DE); Schmitz, Dirk, 57234 Wilnsdorf (DE); Dorau, Dipl.-Ing. Günter, 14473 Potsdam (DE)
(74) Vertreter: Wablat, Wolfgang

(56) Entgegenhaltungen:
- DE-U1- 20 208 925
- PATENT ABSTRACTS OF JAPAN Bd. 017, Nr. 055 (C-1023), 3. Februar 1993 (1993-02-03) & JP 04 266776 A (HOCHIKI CORP), 22. September 1992 (1992-09-22)
- PATENT ABSTRACTS OF JAPAN Bd. 2000, Nr. 24, 11. Mai 2001 (2001-05-11) & JP 2001 187164 A (NITTAN CO LTD), 10. Juli 2001 (2001-07-10)

## Beschreibung

Die Erfindung betrifft einen Tunnel mit einer Druckluftschaum-Feuerlöschanlage, insbesondere einen in mehrere Löschbereiche aufgeteilten Straßentunnel mit außerhalb des Tunnels mindestens an den Tunnelenden angeordneten Schaumerzeugern, die aus einem mit einem Schaumbildner-WasserGemisch sowie mit Druckluft versorgten Zumischer bestehen, der über eine Schaumlöschmittelleitung mit Schaumauswurfvorrichtungen zur beidseitigen Brandbekämpfung von zwei benachbarten Schaumerzeugern aus verbunden ist.

Brände, die zumeist in Verbindung mit Unfällen oder Havarien in einem Straßen- oder Eisenbahn- bzw. Seilbahntunnel entstehen, sind aufgrund brennender Kraftstoffe, Reifen oder anderer Gefahrstoffe oftmals mit katastrophalen Personen- und Materialschäden verbunden. Löschfahrzeuge der Feuerwehr und Rettungsfahrzeuge können den Brandherd nicht oder erst viel zu spät erreichen. Die erforderlichen Maßnahmen zum Löschen des Brandes und zur Rettung geschädigter Personen können nicht oder nicht rechtzeitig getroffen werden.

Die Erfindung bezieht sich aber nicht nur auf Fahrzeugtunnel, sondern kann bei jeder Art von langgestreckten Kanälen, in denen Brände auftreten können, zum Beispiel Bergwerksstollen, Kabelkanälen und dgl., angewendet werden.

Feuerlöschanlagen der eingangs erwähnten Art sind bekannt. Bei einer in der DE 202 08 925.8 beschriebenen stationären Tunnellöschanlage umfasst der Schaumerzeuger am Tunneleingang und -ausgang jeweils einen Schaumgenerator mit einem mit der Schaumlöschmittelleitung verbundenen, den Druckluftschaum liefernden Zumischer, an den ein Kompressor, eine Löschwasserpumpe und ein Schaumbildnerbehälter angeschlossen sind. Über die Tunnellänge verteilt sind weitere Zumischer mit an diese angeschlossenen Schaumbildnerbehältern angeordnet, die über ein Leitungssystem mit Druckluft und Löschwasser von den am Tunneleingang und -ausgang angeordneten Schaumerzeugern versorgt werden. Durch die Anordnung einer Vielzahl von Schaumgeneratoren ist es möglich, dass der Löschschaum von beiden Seiten des Brandherdes nur kurze Wege zurücklegen muss und somit am Brandherd ein stabiler Druckluftschaum in hoher Qualität und hervorragenden Löscheigenschaften zur Verfügung steht. Bei der Konzipierung einer solchen Feuerlöschanlage unter Verwendung von Druckluftschaum ist zudem zu berücksichtigen, dass sich der Brandherd zwischen zwei Schaumgeneratoren zu dem einen Schaumgenerator in einer minimalen und zu dem anderen Schaumgenerator in einer maximalen Entfernung mit dementsprechend langen Transportwegen befinden kann. Die in der vorliegenden Ausführung voll funktionsfähige Druckluftschaum-Tunnellöschanlage ist jedoch insofern nachteilig, als aufgrund der zur Erzielung kurzer Transportwege erforderlichen Vielzahl von Schaumgeneratoren der apparative Aufwand zur Bereitstellung eines hochwertigen Löschschaums hoch ist und mit hohen Kosten verbunden ist.

Der Erfindung liegt die Aufgabe zugrunde, eine mit Druckluftschaum als Löschmittel betriebene Tunnellöschanlage so auszubilden, dass bei vermindertem apparativen Aufwand an jedem Brandherd eine Löschschaumqualität mit maximaler Löschwirkung zur Verfügung gestellt werden.

Erfindungsgemäß wird die Aufgabe mit einer gemäß den Merkmalen des Anspruchs 1 ausgebildeten Druckluftschaum-Tunnellöschanlage gelöst. Vorteilhafte Weiterbildungen der Erfindung ergeben sich aus den Unteransprüchen.

Der Grundgedanke der Erfindung besteht mit anderen Worten in der automatischen Einstellung eines bestimmten Anfangsdruckes des Löschschaums hinter dem Zumischer, um an der entfernt angeordneten Löschschaumauswurfstelle einen vorgegebenen Fließdruck nicht zu unterschreiten und einen immer noch stabilen Schaum mit hoher Löschwirkung auswerfen zu können. Die Ausbildung eines bestimmten Anfangsdruckes erfolgt durch einstellbare Einschnürung des Rohrdurchmessers hinter dem Zumischer mit einem Regelventil, das über einen Drucksensor gesteuert wird. Der Fließdruck, bei dem ein noch ausreichend stabiler Schaum ausgeworfen wird, beträgt vorzugsweise 0,6 bar, während der Anfangsdruck vorzugsweise bei 4 bar liegt. Insbesondere in Kombination mit einem rechnerisch oder empirisch ermittelten Durchmesser der Schaumlöschmittelleitung, bei dem die durch Rohrreibung verursachten Druckverluste im Wesentlichen eliminiert sind, kann der Schaum lange Transportwege zurücklegen, an deren Ende dennoch ein hochwertiger stabiler Löschschaum mit hoher Löschwirkung zur Verfügung steht. Der apparative Aufwand für die Schaumerzeuger ist gering.

Ein Ausführungsbeispiel der Erfindung wird anhand der Zeichnung näher erläutert. Es zeigen:
- Fig. 1: eine Prinzipdarstellung einer Druckluftschaum-Feuerlöschanlage für einen Straßentunnel, und
- Fig. 2: eine jedem Schaumgenerator der in Fig. 1 dagestellten Tunnellöschanlage zugeordnete Anordnung zur Bereitstellung eins stabilen Druckschaums an der Löschmittelauswurfstelle am Brandherd.

Gemäß Fig. 1 ist am Eingang und Ausgang eines Straßentunnels 1 jeweils in einem Container 2 ein Schaumgenerator 3 untergebracht. Der Schaumgenerator 3 umfasst einen Zumischer 4, dem von einer Löschwasserpumpe 5 Löschwasser und von einem Kompressor 6 Druckluft zugeführt wird. Aus einem Schaumbildnerbehälter 7 gelangt der Schaumbildner in den Zumischer 4, in dem in Abhängigkeit von der zugemischten Schaumbildnermenge ein mehr oder weniger nasser oder trockener Löschschaum erzeugt wird. Zur Steuerung des Schaumbildungsprozesses sind die einzelnen Aggregate des Schaumgenerators 3 an eine Steuereinheit 8 angeschlossen. Der in den Schaumgeneratoren am Tunneleingang und -ausgang erzeugte Löschschaum gelangt über eine Schaumlöschmittelleitung 10, die im Installationsraum 11 des Straßentunnels 1 verläuft, zu Schaumauswurfvorrichtungen 20. Entsprechend der Länge des Tunnels sind in Tunnelnebenräumen 13 weitere Verschäumungsmodule 12, bestehend aus einem Zumischer 4 und einem Schaumbildnerbehälter 7, angeordnet, die über Druckluftleitungen 14 und Löschwasserleitungen 15 aus den am Tunneleingang und -ausgang vorgesehenen Schaumgeneratoren 3 mit Druckluft und Löschwasser versorgt werden.

Entgegen der in vorliegenden Ausführungsform wiedergegebenen Tunnellöschanlage kann anstelle der Verschäumungsmodule 12 in einem Tunnelnebenraum auch der gleiche Schaumgenerator 3 wie am Tunneleingang und -ausgang angeordnet sein. Wenn der Tunnel eine bestimmte Länge nicht überschreitet, kann auf die zusätzlichen Schaumgeneratoren 3 oder Verschäumungsmodule 12 auch vollständig verzichtet werden.

Um selbst bei großer Tunnellänge die Anzahl der zusätzlichen Schaumgeneratoren 3 oder Verschäumungsmodule 12 möglichst gering zu halten und auch nach einer vergleichsweise langen Schaumtransportstrecke an der Auswurfstelle (an der Schaumauswurfvorrichtung 20) einen stabilen Schaum bereithalten zu können, sind, wie Fig. 2 zeigt, dem über eine Ventileinrichtung 16 mit Druckluft und über einer Ventileinrichtung 17 mit einem Wasser-Schaumbildner-Gemisch versorgten Zumischer 4 ein in die Schaumlöschmittelleitung 10 eingebundenes Regelventil 18 sowie ein Drucksensor 19 zugeordnet. Auf der Basis eines mit dem Drucksensor 19 gemessenen Istdruckes wird mit dem Regelventil 18 und der mit diesem einstellbaren Rohrdurchmessereinschnürung am Anfang der Schaumlöschmittelleitung 10 ein bestimmter Druck eingestellt, so dass an der Auswurfstelle ein vorgegebener Fließdruck nicht unterschritten wird. Vorzugsweise soll der Druck hinter dem Zumischer bei einem bestimmten Rohrquerschnitt und einer bestimmten Rohrlänge bei 4 bar liegen und an der Auswurfstelle 0,6 bar betragen. Der Rohrdurchmesser der Schaumlöschmittelleitung 10 wird auf der Grundlage empirischer oder rechnerischer Ermittlungen so groß gewählt, dass im Wesentlichen keine Druckverluste durch die Reibung des Schaums an der Rohrinnenwand auftreten und die Druckverluste im Wesentlichen durch die um ein Vielfaches geringeren Scherverluste zwischen den Schaumbläschen bestimmt sind. Durch die Einstellung eines bestimmtes Druckes hinter dem Zumischer 4 in Kombination mit einem bestimmten, die Wandreibung verhindernden Durchmesser der Schaumlöschmittelleitung 10 können bei hoher Schaumqualität an der Auswurfstelle lange Schaumtransportwege realisiert werden, so dass der für zusätzliche Schaumgeneratoren bzw. Verschäumungsmodule erforderliche apparative Aufwand gesenkt werden kann.

### Bezugszeichenliste

- 1: Straßentunnel
- 2: Container
- 3: Schaumgenerator
- 4: Zumischer
- 5: Löschwasserpumpe
- 6: Kompressor
- 7: Schaumbildnerbehälter
- 8: Steuereinheit
- 10: Schaumlöschmittelleitung
- 11: Installationsraum
- 12: Verschäumungsmodul
- 13: Tunnelnebenraum
- 14: Druckluftleitung
- 15: Löschwasserleitung
- 16: Ventileinrichtung f. Druckluft
- 17: Ventileinrichtung f. Wasser-Schaumbildner-Gem.
- 18: Regelventil f. Rohrdurchmesser
- 19: Drucksensor
- 20: Schaumauswurfvorrichtung

## Patentansprüche

1. Tunnel mit einer Druckluftschaum-Feuerlöschanlage, insbesondere einen in mehrere Löschbereiche aufgeteilten Straßentunnel mit außerhalb des Tunnels mindestens an den Tunnelenden angeordneten Schaumerzeugern, die aus einem mit einem Schaumbildner-WasserGemisch sowie mit Druckluft versorgten Zumischer (4) bestehen, wobei die Zumischer (4) über eine Schaumlöschmittelleitung (10) mit Schaumauswurfvorrichtungen (20) zur beidseitigen Brandbekämpfung von zwei benachbarten Schaumerzeugern aus verbunden sind, **dadurch gekennzeichnet, dass** in die Schaumlöschmittelleitung (10) hinter dem Zumischer (4) ein Mittel (18, 19) zur einstellbaren Einschnürung des Rohrdurchmessers und Einstellung eines bestimmten Anfangsdruckes des Löschschaumes und eines vorgegebenen Fließdruckes an der Schaumauswurfvorrichtung (20) angeordnet ist.

2. Tunnel mit einer Druckluftschaum-Feuerlöschanlage nach Anspruch 1, **dadurch gekennzeichnet, dass** die Schaumlöschmittelleitung (10) einen rechnerisch und/oder empirisch ermittelten Rohrdurchmesser aufweist, bei dem im Wesentlichen keine Reibung zwischen dem Löschschaum und der Rohrinnenwand auftritt.

3. Tunnel mit einer Druckluftschaum-Feuerlöschanlage nach Anspruch 1, **dadurch gekennzeichnet, dass** das Mittel zur Einstellung des Anfangsdruckes ein von einem dem Zumischer (4) nachgeschalteten Drucksensor (19) gesteuertes Regelventil (19) umfasst.

4. Tunnel mit einer Druckluftschaum-Feuerlöschanlage nach Anspruch 3, **dadurch gekennzeichnet, dass** die Rohreinschnürung mit dem Regelventil (18) so eingestellt wird, dass der Druck an der Schaumlöschmittelauswurfstelle bei 0,6 bar liegt.

5. Tunnel mit einer Druckluftschaum-Feuerlöschanlage nach Anspruch 3, **dadurch gekennzeichnet, dass** der Druck hinter dem Zumischer (4) bei 4 bar liegt.

6. Tunnel mit einer Druckluftschaum-Feuerlöschanlage nach Anspruch 1, **dadurch gekennzeichnet, dass** die zwei oder mehreren Schaumerzeuger aus Schaumgeneratoren (3) bestehen, deren Zumischer (4) eine Löschwasserpumpe (5), ein Kompressor (6) und ein Schaumbildnerbehälter (7) zugeordnet sind.

7. Tunnel mit einer Druckluftschaum-Feuerlöschanlage nach Anspruch 1, **dadurch gekennzeichnet, dass** die an den Tunnelenden angeordneten Schaumerzeuger aus Schaumgeneratoren (3) bestehen, deren Zumischer (4) eine Löschwasserpumpe (5), ein Kompressor (6) und ein Schaumbildnerbehälter 87) zugeordnet sind, während über die Tunnellänge verteilt angeordnete Schaumerzeuger ein aus einem Zumischer (4) und einem Schaumbildnerbehälter (7) bestehendes Verschäumungsmodul (12) umfassen, das über Druckluft- und Löschwasserleitungen (14, 15) an die Löschwasserpumpe (5) und den Kompressor (6) eines der Schaumgeneratoren (3) angeschlossen ist.

## Claims

1. A tunnel with a pressurized air foam fire extinguishing system, in particular a road tunnel divided into multiple fir extinguishing areas and comprising foamers that are placed outside the tunnel, at least at the tunnel ends, and consist of admixers (4) supplied with a foaming agent/water mixture and pressurized air, said admixers (4) being connected via a foam extinguisher line (10) with foam ejection facilities (20) for two-sided fire fighting from two adjacent foamers, **characterized in that** a means (18, 19) for adjustable constriction of the pipe diameter and setting a specific initial pressure of the fire extinguishing foam and a predefined flow pressure is provided at the foam ejection facility (20) in the foam extinguisher line (10).

2. The tunnel with a pressurized air foam fire extinguishing system according to claim 1, **characterized in that** said foam extinguisher line (10) has a pipe diameter, determined by calculation and/or empirically, at which generally no friction occurs between the fire extinguishing foam and the inner pipe wall.

3. The tunnel with a pressurized air foam fire extinguishing system according to claim 1, **characterized in that** said means for setting the initial pressure includes a control valve (18) controlled by a pressure sensor (19) located downstream of said admixer (4).

4. The tunnel with a pressurized air foam fire extinguishing system according to claim 3, **characterized in that** said pipe constriction is set using the control valve (18) in such a way that the pressure at the foam extinguisher ejection site is around 0.6 bar.

5. The tunnel with a pressurized air foam fire extinguishing system according to claim 3, **characterized in that** the pressure downstream of the admixer (4) is 4 bar.

6. The tunnel with a pressurized air foam fire extinguishing system according to claim 1, **characterized in that** the two or more foamers consist of foam generators (3), the admixers (4) of which are associated with a fire fighting water pump (5), a compressor (6), and a foaming agent tank (7).

7. The tunnel with a pressurized air foam fire extinguishing system according to claim 1, **characterized in that** the foamers at the tunnel ends consist of foam generators (3) and that their respective admixers (4) are associated with a fire fighting water pump (5), a compressor (6), and a foaming agent tank (7) while foamers distributed along the tunnel length include a foaming module (12) consisting of an admixer (4) and a foaming agent tank (7), said module being connected to the fire fighting water pump (5) and the compressor (6) of one of the foam generators (3) via pressurized air and fire fighting water lines (14, 15).

## Revendications

1. Tunnel avec un système d'extinction d'incendie à mousse à air comprimé, en particulier un tunnel routier divisé en plusieurs zones d'extinction avec producteurs de mousse agencés en dehors du tunnel au moins aux extrémités du tunnel, qui sont constitués par un mélangeur (4) alimenté en un mélange agent moussant/eau ainsi qu'en air comprimé, les mélangeurs (4) étant reliés depuis deux producteurs de mousse voisins via une conduite d'agent d'extinction moussant (10) avec des dispositifs d'éjection de mousse (20) pour lutter de deux côtés contre l'incendie, **caractérisé en ce que** dans la conduite d'agent d'extinction moussant (10), en aval du mélangeur (4), est agencé un moyen (18, 19) pour étrangler de manière réglable le diamètre de tube et pour régler une pression initiale déterminée de la mousse d'extinction et une pression d'écoulement prédéterminée au niveau du dispositif d'éjection de mousse.

2. Tunnel avec un système d'extinction d'incendies à mousse à air comprimé selon la revendication 1, **caractérisé en ce que** la conduite d'agent d'extinction moussant (10) présente un diamètre de tube déterminé par calcul et/ou de manière empirique, dans lequel il ne se produit sensiblement pas de friction entre la mousse d'extinction et la paroi intérieure de tube.

3. Tunnel avec un système d'extinction d'incendies à mousse à air comprimé selon la revendication 1, **caractérisé en ce que** le moyen de réglage de la pression initiale comprend une soupape de réglage (18) commandée par un capteur de pression (19) monté en aval du mélangeur (4).

4. Tunnel avec un système d'extinction d'incendies à mousse à air comprimé selon la revendication 3, **caractérisé en ce que** l'étranglement de tube avec la soupape de réglage (18) est réglé de telle sorte que la pression est de 0,6 bar au niveau de l'éjection de l'agent d'extinction moussant.

5. Tunnel avec un système d'extinction d'incendies à mousse à air comprimé selon la revendication 3, **caractérisé en ce que** la pression est de 4 bar derrière le mélangeur (4).

6. Tunnel avec un système d'extinction d'incendies à mousse à air comprimé selon la revendication 1, **caractérisé en ce que** les deux ou plusieurs producteurs de mousse sont des générateurs de mousse (3), aux mélangeurs (4) desquels sont associés une pompe à eau d'extinction (5), un compresseur (6) et un récipient d'agent moussant (7).

7. Tunnel avec un système d'extinction d'incendies à mousse à air comprimé selon la revendication 1, **caractérisé en ce que** les producteurs de mousse agencés aux extrémités de tunnel sont constitués par des générateurs de mousse (3), aux mélangeurs (4) desquels sont associés une pompe à eau d'extinction (5), un compresseur (6) et un récipient d'agent moussant (7), tandis que des producteurs de mousse agencés de manière répartie sur la longueur du tunnel comprennent un module de moussage (12) constitué par un mélangeur (4) et un récipient d'agent moussant (7) qui est branché via des conduites à air comprimé et à eau d'extinction (14, 15) à la pompe d'eau d'extinction (5) et au compresseur (6) d'un des générateurs de mousse (3).
